# EUROPÄISCHE PATENTSCHRIFT

(11) **EP 3 184 703 B1**
(45) Veröffentlichungstag und Bekanntmachung des Hinweises auf die Patenterteilung: **30.10.2019**
(21) Anmeldenummer: 16202132.3
(22) Anmeldetag: 05.12.2016
(51) Int. Cl.: E03C 1/04, E03C 1/086

(54) **SANITÄRARMATUR, INSBESONDERE WASCHTISCH- ODER KÜCHENARMATUR**
SANITARY FITTING, IN PARTICULAR WASH BASIN OR KITCHEN FITTING
ROBINETTERIE, EN PARTICULIER ROBINETTERIE DE LAVABO OU DE CUISINE

(30) Priorität: 07.12.2015 DE 102015224425
(43) Veröffentlichungstag der Anmeldung: 28.06.2017
(73) Patentinhaber: Hansgrohe SE, 77761 Schiltach (DE)
(72) Erfinder: BUTZKE, Klaus, 77761 Schiltach (DE); DIETERLE, Daniel Philipp, 77709 Wolfach-Kirnbach (DE); KINLE, Ulrich, 77773 Schenkenzell (DE); KLEINWÄCHTER, Sven, 77790 Steinach (DE); WÖHRLE, Markus, 77761 Schiltach (DE)
(74) Vertreter: Patentanwälte Ruff, Wilhelm, Beier, Dauster & Partner mbB

(56) Entgegenhaltungen:
- EP-A1- 2 301 670
- FR-A1- 2 272 742
- US-A1- 2011 147 490

## Beschreibung

Die Erfindung bezieht sich auf eine Sanitärarmatur, insbesondere eine Waschtisch- oder Küchenarmatur nach dem Oberbegriff des Anspruchs 1, die u.a. ein Armaturengehäuse mit einem Wasserzutritt und einem Wasseraustritt umfasst.

Aus der Offenlegungsschrift DE 10 2006 042 626 A1 ist eine Sanitärarmatur bekannt, die ein Armaturengehäuse und eine Mischerkartusche aufweist. Von dem Armaturengehäuse ragt ein Auslauf zur Abgabe von Mischwasser über ein Waschbecken ab. Der Auslauf weist zwei verschiedene Auslauföffnungen auf. Um von der einen auf die andere Auslauföffnung umzuschalten, wird der Auslauf horizontal verschwenkt.

Die Offenlegungsschrift 2011/0147490 A1 offenbart eine Sanitärarmatur der eingangs genannten Art in Form einer Duschkopfarmatur mit einem Handgriffteil und einem an diesem schwenkbeweglich angeordneten Auslaufkörper, der zwei getrennte Wasserführungen mit unterschiedlichen Strahlformkörpern aufweist, die sich auf voneinander abgewandten Seiten des Auslaufkörpers befinden. Durch Verschwenken des Auslaufkörpers kann jeweils eine der beiden Wasserführungen mit ihrem zugehörigen Strahlformkörper mit einem Wasserauslauf des Handgriffs in Fluidverbindung gebracht werden.

In ähnlicher Weise ist bei einem sanitären Brausekopf, wie er in der Offenlegungsschrift FR 2 272 742 A1 offenbart ist, ein austrittsseitiges Kappenteil drehbeweglich an einer rohrförmigen Anschlussbüchse gehalten und besitzt eine Wasserführung mit einer zentrischen Austrittsöffnung für einen Vollstrahl und eine Wasserführung mit einer Mehrzahl konzentrischer Austrittsöffnungen für ein Wasserstrahlenbündel. Durch Verdrehen des Kappenteils um 180° kann die eine oder die andere Wasserführung in Fluidverbindung mit einer Austrittsöffnung der Anschlussbüchse gebracht werden.

In der Offenlegungsschrift EP 2 301 670 A1 ist ein Brausekopf mit einem axialbeweglich an einem Brausestrahlgehäuse gehaltenen Strahlscheibenkern, der größere Massagestrahlöffnungen aufweist, und einem drehbeweglich am Brausestrahlgehäuse gehaltenen Strahlscheibenring, der kleinere Strahlenaustrittsöffnungen aufweist, offenbart, wobei über eine Kulissenmechanik durch Drehen des Strahlscheibenrings eine Axialbewegung des Strahlscheibenkerns bewirkt wird. Durch die Axialbewegung des Strahlscheibenkerns kann eine Fluidverbindung zu den Strahlaustrittsöffnungen des Strahlscheibenrings wahlweise abgesperrt oder geöffnet werden. Als eine Alternative ist erwähnt, zum Einschalten der verschiedenen Strahlscheibenbereiche nicht nur den Strahlscheibenkern, sondern die Strahlscheibe insgesamt axial verschiebbar anzuordnen.

Der Erfindung liegt das technische Problem zugrunde, eine Sanitärarmatur der eingangs genannten Art zu schaffen, die in einer vorteilhaften Weise in der Lage ist, zugeführtes Fluid nach Wahl in wenigstens zwei unterschiedlichen Strahlformen abzugeben.

Die Erfindung löst dieses technische Problem durch die Bereitstellung einer Sanitärarmatur mit den Merkmalen des Anspruchs 1. Vorteilhafte sowie bevorzugte Ausgestaltungen der Erfindung sind Gegenstand der weiteren Ansprüche. Der Wortlaut der Ansprüche wird durch ausdrückliche Bezugnahme hiermit zum Inhalt der Beschreibung gemacht.

Die erfindungsgemäße Sanitärarmatur weist einen Strahlwähler auf, der stromabwärts des Wasseraustritts des Armaturengehäuses verlagerbar gehalten ist und wenigstens zwei unterschiedliche Strahlformkörper enthält, die durch eine Bedienbewegung des Strahlwählers wahlweise in oder außer Fluidverbindung mit dem Wasseraustritt zu bringen sind. Durch die Bedienbewegung des Strahlwählers wird somit ein ausgewählter Strahlformkörper in eine Position gebracht, in der er von einem Fluidstrom durchströmt werden kann. Vorteilhaft ist hierbei, dass der Strahlwähler aus relativ einfachen Bauteilen bestehen und kompakt gebaut werden kann. So kann der Strahlwähler beispielsweise ein plattenförmiges oder zylindrisches Bauteil sein, das in einer Führung des Armaturengehäuses verlagerbar ist. Der Strahlwähler wird zur Anwahl eines gewünschten Strahlformkörpers relativ zu dem Wasseraustritt des Armaturengehäuses bewegt. Nach Anwahl eines Strahlformkörpers, wenn er also in Fluidverbindung mit dem Wasseraustritt und somit in den Strömungsweg des Wasserstroms gebracht wurde, kann er von dem aus dem Wasseraustritt austretenden Wasserstrom durchströmt werden. Die Bedienbetätigung kann wahlweise direkt an dem Strahlwähler erfolgen oder indirekt, z.B. über einen Hebel oder ein Drehrad oder einen elektrisch ansteuerbaren Hubzylinder.

Erfindungsgemäß weist das Armaturengehäuse einen plattenförmigen Gehäuseaustrittsteil mit einer Flachkanalstruktur auf sowie einen an einer Unterseite des plattenförmigen Gehäuseaustrittsteils aus der Flachkanalstruktur ausmündenden Wasseraustritt. Die Flachkanalstruktur ermöglicht eine geringe Bauhöhe der Sanitärarmatur, und der Strahlformkörper ist an der Unterseite des plattenförmigen Gehäuseaustrittsteils verlagerbar gehalten. Zudem kann bei Bedarf durch eine breite Flachkanalstruktur ein breiter Wasserstrom geformt werden.

In Ausgestaltung der Erfindung sind die Strahlformkörper von unterschiedlichem Strahltyp. Die Strahlformkörper können dadurch den durchströmenden Fluidstrom, in der Regel einen Wasserstrom, unterschiedlich formen, was zu unterschiedlichen Strahlaustrittscharakteristika des austretenden Fluids führt. Möglich sind hierbei grundsätzlich alle herkömmlichen Strahlformen, insbesondere Punktstrahlen, Ringstrahlen, breite oder schmale Strahlformen, Nadelstrahlen, Schwallstrahlen, Massagestrahlen sowie sämtliche Variationen daraus.

In Ausgestaltung der Erfindung ist der Strahlwähler translatorisch verlagerbar. Dazu ist eine Strahlwahlplatte an dem Armaturengehäuse verschieblich gelagert. Die an der Strahlwahlplatte angeordneten Strahlformkörper sind dann beispielsweise durch eine lineare Verlagerung des Strahlwählers sukzessive in einen Strömungsweg des Wasserstroms verschieblich. Es ist auch möglich, mit dem Strahlwähler mehrere translatorische Bewegungen in verschiedene Richtungen nacheinander auszuführen. Die Strahlformkörper können in einer Flucht bzw. Reihe angeordnet und der Strahlwähler nur entlang einer Achse verschieblich sein, es können aber auch mehrere parallele oder nicht-parallele Reihen von Strahlformkörpern vorhanden sein, die entsprechend entlang von mehreren parallelen oder nicht-parallelen Achsen verlagerbar sind.

In anderer Ausgestaltung der Erfindung beinhaltet der Strahlwähler einen zylindrischen Strahlwahlrevolver, an dem die Strahlformkörper stirnseitig angeordnet sind. Der Strahlwähler ist dann rotatorisch verlagerbar. Die an dem Strahlwähler angeordneten Strahlformkörper werden durch Drehen des Strahlwahlrevolvers um eine Längsachse, z.B. seine Längsmittenachse, sukzessive in den Strömungsweg des Wasserstroms verlagert. Bei Bedarf kann der Strahlwahlrevolver in entsprechender Ausgestaltung zusätzlich translatorisch verlagerbar sein.

In Ausgestaltung der Erfindung weist der Strahlwähler einen Rastmechanismus auf. Der Rastmechanismus dient zum Einrasten des Strahlwählers in voreingestellten Positionen, in denen ein jeweiliger Strahlformkörper angewählt und von einem Wasserstrom durchströmt ist.

In Ausgestaltung der Erfindung weist der Strahlwähler Strahlkammern auf, die gegeneinander gedichtet sind. Durch ein Abdichten der Strahlkammern gegeneinander wird verhindert, dass mehrere Strahlkammern zeitgleich von dem Wasserstrom durchströmt werden. Somit ist sichergestellt, dass immer nur der von einer Bedienperson angewählte Strahlformkörper durchströmt wird. Es kann in einer Ausführungsform der Erfindung auch ein mehrkanaliger Wasseraustritt mit mehreren einzelnen Wasseraustritten aus dem Armaturengehäuse und die Möglichkeit geben, Dichtungen zu verlagern, um ein Durchströmen nicht gewählter Wasseraustritte zu verhindern.

Vorteilhafte Ausführungsformen der Erfindung sind in den Zeichnungen dargestellt und werden nachfolgend beschrieben. Dabei zeigen:
- Fig. 1: eine schematische Perspektivansicht eines Waschtischs mit einer erfindungsgemäßen Sanitärarmatur,
- Fig. 2: eine Perspektivansicht einer erfindungsgemäßen Sanitärarmatur mit einer Strahlwahlplatte,
- Fig. 3: eine Perspektivansicht einer erfindungsgemäßen Sanitärarmatur mit einem Strahlwahlrevolver und
- Fig. 4 bis 6: abgebrochene Schnittdarstellungen der Sanitärarmatur von Fig. 2 mit unterschiedlichen Stellungen der Strahlwahlplatte.

Ein Waschtischaufbau 20 mit einem Waschbecken 21 und einer Sanitärarmatur 1 ist in Fig. 1 dargestellt. Die Sanitärarmatur 1 ist auf einer Oberseite des Waschbeckens 21 befestigt. An einer Unterseite des Waschbeckens 21 ist die Sanitärarmatur 1 mit wenigstens einer Wasserleitung verbunden. Die Sanitärarmatur 1 weist ein Armaturengehäuse 2 mit einem auf dem Waschbecken 21 befestigten Grundkörper 3 und mit einem von dem Grundkörper 3 im Wesentlichen horizontal über den Waschbeckenbereich abragenden Gehäuseaustrittsteil 12 auf. In einem oberen Bereich der Sanitärarmatur 1 ist ein Wahlhebel 5 an dem Armaturengehäuse 2 angebracht, der einer Temperaturwahl und/oder einer Fluidmengenwahl dienen kann. In einem zum Armaturengehäuse 2 distalen Bereich an einer Unterseite des Gehäuseaustrittsteils 12 ist ein verlagerbarer Strahlwähler in Form einer Strahlwahlplatte 7 angeordnet.

In Fig. 2 ist die Sanitärarmatur schematisch näher dargestellt. Die Strahlwahlplatte 7 ist an der Unterseite des von dem Grundkörper 3 des Armaturengehäuses 2 abragenden Gehäuseaustrittsteils 12 linear verschieblich angeordnet. Drei Strahlformkörper 6a, 6b, 6c sind an einer Unterseite der Strahlwahlplatte 7 angeordnet. Der Strahlformkörper 6a der in Fig. 2 gezeigten Ausführung der Sanitärarmatur 1 formt einen Multi-Soft-Strahl mit fünf Perlstrahlen, der Strahlformkörper 6b formt einen Feinnadelstrahl mit einer Vielzahl von feinen Strahlen und der Strahlformkörper 6c formt einen Monostrahl. Mittels einer Verschiebung der Strahlwahlplatte 7 entlang einer Längsachse des Gehäuseaustrittsteils 12, wie gemäß Fig. 2 anhand des Doppelpfeils ersichtlich ist, lässt sich jeweils einer der Strahlformkörper 6a, 6b, 6c anwählen, wie im Folgenden noch detaillierter erläutert.

Die in Fig. 3 dargestellte Variante mit einer Sanitärarmatur 1a entspricht im Wesentlichen der Sanitärarmatur 1 von Fig. 2. Jedoch zeigt Fig. 3 einen rotatorisch verlagerbaren Strahlwähler in Form eines zylindrischen Strahlwahlrevolvers 8. Die Rotationsrichtung des Strahlwahlrevolvers 8 um seine Zylinderlängsachse ist mittels eines Doppelpfeils angedeutet. Der Strahlwahlrevolver 8 weist an seiner unteren Stirnseite fünf Strahlformkörper 6d, 6e, 6f, 6g, 6h auf. Die Strahlformkörper 6d, 6e, 6f, 6g, 6h werden sukzessiv mittels Drehbewegung des Strahlwahlrelvolvers 8 um seine zentrale Achse in Fluidverbindung mit einem Wasseraustritt 4 des Gehäuseaustrittsteils 12 gebracht.

Die Fig. 4 bis 6 zeigen jeweils abgebrochene Schnittdarstellungen des Gehäuseaustrittsteils 12 der Sanitärarmatur 1 von Fig. 2 mit einer Außenwandung 14, einer Innenwandung 15 und einer dazwischenliegenden Flachkanalstruktur 13. In einer Betrachtungsebene unterhalb der Innenwandung 15, d.h. an einer Unterseite des Gehäuseaustrittsteils 12, ist die Strahlwahlplatte 7 angeordnet. Die Strahlwahlplatte 7 weist innenliegend drei Strahlkammern 9a, 9b, 9c auf, an die stromabwärts die drei Strahlformkörper 6a, 6b, 6c angrenzen. Die Strahlwahlplatte 7 kann abhängig von ihrer Ausgangsposition nach links und/oder rechts verlagert werden. Der stationär bleibende Wasseraustritt 4 wird dabei mittels einer nicht dargestellten Rasterung der Strahlwahlplatte 7 und des Gehäuseaustrittsteils 12 präzise in Fluidverbindung mit den Strahlkammern 9a, 9b, 9c und somit in Fluidverbindung mit den Strahlformkörpern 6a, 6b, 6c der Strahlwahlplatte 7 gebracht. Die Strahlwahlplatte 7 ist in an sich herkömmlicher Weise über Führungsnuten 16 und nicht dargestellte Führungsfedern in der Außenwandung 14 geführt.

Die einzelnen Strahlkammern 9a, 9b, 9c sind mit Dichtungen 10 gegeneinander gedichtet, um ein Überströmen des Fluids von einer angewählten Strahlkammer 9a, 9b, 9c in eine weitere Strahlkammer 9a, 9b, 9c zu verhindern. Die Außenwandung 14 und die Innenwandung 15 sind ebenfalls mit einer Dichtung 11 gegeneinander gedichtet, um Undichtigkeiten der Sanitärarmatur 1a zu vermeiden. Dazu umgibt die Dichtung den rechteckförmigen Flachkanal entsprechend längs einer näherungsweisen Rechtecklinie.

In Fig. 4 ist die Strahlwahlplatte 7 in einer ersten Funktionsstellung dargestellt, in der eine Fluidverbindung zwischen der Flachkanalstruktur 13, dem Wasseraustritt 4, der Strahlkammer 9a und dem Strahlformkörper 6a eingestellt ist. Zur Überführung der Strahlwahlplatte 7 in eine zweite Funktionsposition, wie sie in Fig. 5 dargestellt ist, wird die Strahlwahlplatte 7 von einer Bedienperson um eine Raststellung nach rechts verschoben. Nicht dargestellte Führungselemente der Strahlwahlplatte 7 gleiten dabei in Führungsnuten 16 der Außenwandung 14 des Gehäuseaustrittsteils 12, bis die zweite Funktionsstellung erreicht ist. Die Flachkanalstruktur 13 steht in dieser Stellung der Strahlwahlplatte 7 über den Wasseraustritt 4 mit der Strahlkammer 9b und dem Strahlformkörper 6b in Fluidverbindung. Bei einer weiteren Verlagerung der Strahlwahlplatte 7 um eine Raststellung nach rechts wird entsprechend eine Fluidverbindung zwischen der Flachkanalstruktur 13, dem Wasseraustritt 4, der Strahlkammer 9c und dem Strahlformkörper 6c eingestellt. Durch die entgegengesetzte Bewegung können sukzessive wieder die Strahlformkörper 6b und 6a angewählt werden.

Wie aus der obigen Beschreibung exemplarischer Ausführungsbeispiele deutlich wird, stellt die Erfindung in einer vorteilhaften Weise eine Sanitärarmatur zur Verfügung, mit der zugeführtes Fluid einfach dadurch in unterschiedlichen Strahlformen abgegeben werden kann, dass der Strahlwähler mit den verschiedenen Strahlformkörpern am Armaturengehäuse verlagert wird, um den jeweils gewünschten Fluidstrahl anzuwählen.

## Patentansprüche

1. Sanitärarmatur, insbesondere Waschtisch- oder Küchenarmatur, mit
- einem Armaturengehäuse (2) mit einem Wasserzutritt und einem Wasseraustritt (4) und
- einem Strahlwähler (7, 8), der stromabwärts des Wasseraustritts (4) des Armaturengehäuses (2) verlagerbar gehalten ist und wenigstens zwei unterschiedliche Strahlformkörper (6a bis 6h) enthält, die durch eine Bedienbewegung des Strahlwählers wahlweise in oder außer Fluidverbindung mit dem Wasseraustritt zu bringen sind,
**dadurch gekennzeichnet, dass**
- das Armaturengehäuse einen plattenförmigen Gehäuseaustrittsteil (12) mit einer Flachkanalstruktur (13) aufweist und einen an einer Unterseite des plattenförmigen Gehäuseaustrittsteils aus der Flachkanalstruktur ausmündenden Wasseraustritt (4) aufweist und
- der Strahlwähler (7,8) an der Unterseite des plattenförmigen Gehäuseaustrittsteils verlagerbar gehalten ist.

2. Sanitärarmatur nach Anspruch 1, weiter **dadurch gekennzeichnet, dass** die Strahlformkörper (6a bis 6h) von unterschiedlichem Strahltyp sind.

3. Sanitärarmatur nach Anspruch 1 oder 2, weiter **dadurch gekennzeichnet, dass** der Strahlwähler eine translatorisch verlagerbare Strahlwahlplatte (7) beinhaltet.

4. Sanitärarmatur nach Anspruch 1 oder 2, weiter **dadurch gekennzeichnet, dass** der Strahlwähler einen zylindrischen Strahlwahlrevolver (8) beinhaltet, an dem Strahlformkörper an einer Zylinderstirnseite angeordnet sind.

5. Sanitärarmatur nach einem der vorhergehenden Ansprüche, weiter **dadurch gekennzeichnet, dass** der Strahlwähler einen Rastmechanismus aufweist.

6. Sanitärarmatur nach einem der vorhergehenden Ansprüche, weiter **dadurch gekennzeichnet, dass** der Strahlwähler Strahlkammern (9a, 9b, 9c) aufweist, die gegeneinander gedichtet sind.

## Claims

1. Sanitary fitting, preferably washstand faucet or kitchen faucet, comprising
- a faucet housing (2) including a water inlet and a water outlet (4), and
- a jet selector device (7, 8) which is displaceably held downstream of the water outlet (4) of the faucet housing (2) and includes at least two different jet-forming bodies (6a to 6h) which are capable of being transferred selectively into or off a fluid communication with the water outlet by an actuation movement of the jet selector device,
**characterized in that**
- the faucet housing has a plate-shaped housing outlet part (12) with a flat channel structure (13) and a water outlet (4) issuing from the flat channel structure on a bottom side of the plate-shaped housing outlet part, and
- the jet selector device (7, 8) is displaceably held on the bottom side of the plate-shaped housing outlet part.

2. Sanitary fitting according to claim 1, further **characterized in that** the jet-forming bodies (6a to 6h) are of different jet types.

3. Sanitary fitting according to claim 1 or 2, further **characterized in that** the jet selector device includes a translational displaceable jet selection plate (7).

4. Sanitary fitting according to claim 1 or 2, further **characterized in that** the jet selector device includes a cylindrical jet selection revolver (8) on which jet-forming bodies are disposed on a cylinder end face.

5. Sanitary fitting according to any of the preceding claims, further **characterized in that** the jet selector device has a catch mechanism.

6. Sanitary fitting according to any of the preceding claims, further **characterized in that** the jet selector device has jet chambers (9a, 9b, 9c) which are sealed against each other.

## Revendications

1. Robinetterie sanitaire, en particulier robinetterie de lavabo ou de cuisine, comportant
- un boîtier de robinetterie (2) pourvu d'une entrée d'eau et d'une sortie d'eau (4), et
- un sélecteur de jet (7, 8) qui est maintenu de façon mobile en aval de la sortie d'eau (4) du boîtier de robinetterie (2) et qui comprend au moins deux corps de formation de jet différents (6a à 6h) qui sont à amener au choix en communication fluidique ou hors communication fluidique avec la sortie d'eau par un mouvement de manipulation du sélecteur de jet,
**caractérisée en ce que**
- le boîtier de robinetterie comprend une partie de sortie de boîtier (12) en forme de plaque pourvue d'une structure formant canal plat (13) et comprend une sortie d'eau (4) débouchant hors de la structure formant canal plat sur une face inférieure de la partie de sortie de boîtier en forme de plaque, et
- le sélecteur de jet (7, 8) est maintenu de façon mobile sur la face inférieure de la partie de sortie de boîtier en forme de plaque.

2. Robinetterie sanitaire selon la revendication 1,
**Caractérisée en outre en ce que**
les corps de formation de jet (6a à 6h) sont de différents types de jet.

3. Robinetterie sanitaire selon la revendication 1 ou 2,
**caractérisée en outre en ce que**
le sélecteur de jet contient une plaque de sélection de jet (7) mobile en translation.

4. Robinetterie sanitaire selon la revendication 1 ou 2,
**caractérisée en outre en ce que**
le sélecteur de jet contient une tourelle de sélection de jet (8) cylindrique sur laquelle sont agencés des corps de formation de jet sur une face frontale de cylindre.

5. Robinetterie sanitaire selon l'une des revendications précédentes,
**caractérisée en outre en ce que**
le sélecteur de jet comprend un mécanisme d'enclenchement.

6. Robinetterie sanitaire selon l'une des revendications précédentes,
**caractérisée en outre en ce que**
le sélecteur de jet comprend des chambres à jet (9a, 9b, 9c) qui sont étanchées les unes par rapport aux autres.
